# EUROPÄISCHE PATENTSCHRIFT

(11) **EP 3 696 104 B1**
(45) Veröffentlichungstag und Bekanntmachung des Hinweises auf die Patenterteilung: **14.08.2024**
(21) Anmeldenummer: 20020070.7
(22) Anmeldetag: 13.02.2020
(51) Int. Cl.: B65B 41/12, B65B 57/02, B65B 13/02, B65B 25/14, B65B 57/08, B65B 57/18, B65H 26/06

(54) **VORRICHTUNG FÜR DIE VERPACKUNG VON BLATTGUT**
DEVICE FOR PACKAGING SHEET GOODS
DISPOSITIF D'EMBALLAGE DE PRODUIT EN FEUILLES

(30) Priorität: 18.02.2019 DE 102019001174
(43) Veröffentlichungstag der Anmeldung: 19.08.2020
(73) Patentinhaber: Giesecke+Devrient Currency Technology GmbH, 81677 München (DE)
(72) Erfinder: Gryxa, Reinhold, 80933 München (DE); Braun, Harald, 81541 München (DE)
(74) Vertreter: Giesecke+Devrient IP

(56) Entgegenhaltungen:
- EP-A1- 0 668 229
- EP-A1- 2 860 116
- DE-A1- 3 237 374
- DE-U1- 202013 101 694
- FR-A1- 2 670 927
- JP-A- S57 131 658

## Beschreibung

Die Erfindung betrifft eine Vorrichtung für die Verpackung von Blattgut, insbesondere von Banknoten, Gutscheinen, Schecks, Trennkarten usw.

Bei der Bearbeitung von Banknoten mit Banknotenbearbeitungsmaschinen werden zu bearbeitenden Banknoten in ein Eingabefach eines Vereinzeler eingelegt, damit die Banknoten einzeln vom Vereinzeler erfaßt werden können. Die einzelnen Banknoten werden anschließend in der Banknotenbearbeitungsmaschine bearbeitet. Dazu werden die Eigenschaften der Banknoten von Sensoren ermittelt, beispielsweise ihre Art, d. h. Denomination und Währung, ihre Echtheit, ihr Zustand, d. h. Verschmutzung, Beschädigungen usw., ihre Eignung für den weiteren Umlauf, ihre Lage und Orientierung usw. Abhängig von den ermittelten Eigenschaften erfolgt die weitere Bearbeitung der Banknoten, z. B. werden diese gemäß der ermittelten Eigenschaften in bestimmte Ausgabefächer sortiert, um Stapel von Banknoten zu bilden. Beispielsweise können Stapel aus 100 Banknoten gebildet werden, die anschließend automatisch banderoliert werden. Dazu wird eine Schlaufe aus Papier oder einem andern Material, wie einer Kunststofffolie, um den Stapel von 100 Banknoten gelegt und ein Päckchen gebildet. Weiter kann es vorgesehen sein, mehrere der 100 Banknoten enthaltenden Päckchen, z. B. fünf oder zehn, automatisch zu Paketen zu stapeln, die 500 oder 1.000 Banknoten enthalten. Die derart gebildeten Pakete können wiederum automatisch verpackt werden, wozu beispielsweise ein Folienmaterial wie eine Kunststofffolie, insbesondere eine Schrumpffolie, verwendet werden kann.

Die oben beschriebene Banderolierung und Verpackung von Banknoten sowie entsprechende Vorrichtungen sind bekannt. Beispielsweise ist in DE10225705A1 die Banderolierung von Banknoten und in DE10200916976A1 die Verpackung von Banknoten beschrieben.

Aus EP2860116A1 ist eine Verpackungsvorrichtung bekannt, bei der Verpackungsgut mittels eines Schiebers zur Verpackung in Folienmaterial eingeschoben wird.

Aus EP0668229A1 und DE202013101694U1 sind zudem Verpackungsvorrichtung bekannt, welche die Drehung einer Vorratsrolle von Verpackungsmaterial mittels eines Drehgebers überwachen, um beispielsweise aus der Drehgeschwindigkeit abzuleiten, wieviel Verpackungsmaterial noch auf der Vorratsrolle vorhanden ist.

Nachfolgend wird für jegliche Banderolierung, Verpackung oder sonstige Einhüllung oder Umschlingung von Banknoten der Begriff Verpackung verwendet, solange für diese Verpackung ein auf einer Rolle gespeichertes Verbrauchsmaterial, z. B. Papier, Kunststofffolie oder aus verschiedenen Materialen zusammengesetztes, folienartiges Verpackungsmaterial, verwendet wird.

Beim Betrieb von Vorrichtungen für die Verpackung von Banknoten hat sich gezeigt, dass es zu Bearbeitungsfehlern kommt, falls das für die Verpackung verwendete Verpackungsmaterial aufgebraucht ist. In diesem Fall kann eine gerade durchgeführte Verpackung nicht oder nicht vollständig durchgeführt werden. Dies kann zur Folge haben, dass aufwändige manuelle Nacharbeit erforderlich wird, weil die zu verpackenden, gestapelten Banknoten nicht im vorgesehenen, automatisierten Ablauf bearbeitet werden können.

Ausgehend von diesem Stand der Technik liegt der Erfindung die Aufgabe zugrunde, eine Vorrichtung für die Verpackung von Banknoten anzugeben, bei der festgestellt werden kann, dass das für die Verpackung der Banknoten erforderliche Verpackungsmaterial vorhanden ist und begonnene Verpackungsvorgänge abgeschlossen werden können.

Die Lösung dieser Aufgabe ergibt sich aus den Merkmalen des Anspruchs 1. Weiterbildungen sind Gegenstand der Unteransprüche.

Die Erfindung geht von einer Vorrichtung für die Verpackung von Blattgut, insbesondere von Banknoten, Gutscheinen, Schecks, Trennkarten usw., mit einer Verpackungseinrichtung, für die Verpackung des Blattguts mit von einer auf einer Achse (32) gelagerten Rolle gespendetem Verpackungsmaterial, und einer die Vorrichtung steuernden Steuereinrichtung, aus, wobei eine Überwachungseinrichtung, die von einem Drehgeber gebildet wird, für das Verpackungsmaterial vorgesehen ist, und die Steuereinrichtung während der Verpackung von Blattgut ein Signal der Überwachungseinrichtung auswertet, um daraus abzuleiten, ob Verpackungsmaterial auf der Rolle vorhanden ist, wobei,
falls die Steuereinrichtung (40) während der Verpackung durch Auswertung des Signals des Drehgebers (33) ermittelt, dass sich die Rolle (31) dreht, das für die Verpackung erforderliche Verpackungsmaterial (30) auf der Rolle (31) vorhanden ist, so dass die Verpackung des Blattguts (BN) durchgeführt werden kann, und
falls die Steuereinrichtung (40) während der Verpackung durch Auswertung des Signals des Drehgebers (33) ermittelt, dass sich die Rolle (31) nicht dreht, das für die Verpackung erforderliche Verpackungsmaterial (30) nicht auf der Rolle (31) vorhanden ist, so dass die Verpackung des Blattguts (BN) nicht durchgeführt werden kann, so dass die Steuereinrichtung (40) den Verpackungsvorgang beendet, oder
dass die Steuereinrichtung (40) den Verpackungsvorgang nicht beendet, da es durch konstruktive Gestaltung der Vorrichtung vorgesehen ist, dass das Verpackungsmaterial (30) für einen eingeleiteten Verpackungsvorgang ausreicht, auch wenn das Verpackungsmaterial (30) vollständig von der Rolle (31) abgewickelt ist, indem die Distanz zwischen der Rolle (31) und einem aus Leitblechen (10) gebildetem Kanal, in dem das Blattgut (BN) beim Einschieben vom Verpackungsmaterial (30) umschlungen wird, das von der auf der Achse (32) gelagerten Rolle (31) abgewickelt wird, so bemessen ist, dass das dort noch vorhandene Verpackungsmaterial (30) ausreicht, um den begonnenen Verpackungsvorgang zu vervollständigen.

Der Vorteil der erfindungsgemäßen Lösung besteht darin, dass durch die Überwachung des Verpackungsmaterials während der Verpackung des Blattguts erkannt werden kann, dass für die Verpackung benötigtes Verpackungsmaterial vorhanden ist. So wird erreicht, dass die Verpackung des Blattguts durchgeführt werden kann und begonnene Verpackungsvorgänge abgeschlossen werden können.

Weitere Ausführungsformen und Vorteile der Erfindung werden im Folgenden anhand der Figuren sowie deren Beschreibung erläutert.

Es zeigen
- Figuren 1 a-c: eine Ausführungsform einer Vorrichtung für die Verpackung von Blattgut und die Verpackung eines Stapels Blattgut.

Figur 1 zeigt eine Ausführungsform einer Vorrichtung für die Verpackung von Blattgut. Wie eingangs erläutert, soll der Begriff Verpackung für jegliche Banderolierung, Verpackung oder sonstige vollständige oder teilweise Einhüllung oder Umschlingung von Blattgut verwendet werden, solange für diese Verpackung ein auf einer Rolle gespeichertes Verbrauchsmaterial, z. B. Papier, Folie, Kunststofffolie, insbesondere Schrumpffolie, oder aus verschiedenen Materialen zusammengesetztes, folienartiges Verpackungsmaterial, verwendet wird.

Die Vorrichtung weist eine Ablage 11 auf, auf der ein zur Verpackung vorgesehener Stapel von Blattgut BN liegt (Figur 1a). Die Ablage 11 kann beispielsweise von dem eingangs erwähnten Ausgabefach einer Banknotenbearbeitungsmaschine gebildet werden. In diesem Fall bilden die von der Banknotenbearbeitungsmaschine nach bestimmten Kriterien in das Ausgabefach sortierten Banknoten das Blattgut BN.

Zur Verpackung wird das Blattgut BN mittels eines in einer Ausgangsposition befindlichen Schiebers 20 mit einem Antrieb 21, gesteuert von einer Steuereinrichtung 40, in einen Kanal eingeschoben, der beispielsweise von Leitblechen 10 gebildet werden kann (Figur 1b). Beim Einschieben des Blattguts BN in den Kanal wird das Blattgut BN von einem Verpackungsmaterial 30 umschlungen, das von einer auf einer Achse 32 gelagerten Rolle 31 abgewickelt wird. Das Abwickeln des Verpackungsmaterials 30 kann mittels eines Antriebs erfolgen, der die Achse 32 antreibt. Es kann aber auch vorgesehen sein, dass das Abwickeln des Verpackungsmaterials 30 durch die Umschlingung des Blattguts BN mit dem Verpackungsmaterial 30 bewirkt wird, also durch das Einschieben des Blattguts BN in den von den Leitblechen 10 gebildeten Kanal mittels Antrieb 21 und Schieber 20. Dazu kann der Antrieb 21 insbesondere als elektrischer, hydraulischer oder pneumatischer Linearantrieb ausgestaltet sein.

Nachdem der Schieber 20 vom Antrieb 21 in seine Ausgangsposition zurückbewegt wurde, wird das Verpackungsmaterial 30, gesteuert durch die Steuereinrichtung 40, von einer Versieglungseinheit 50, 51 versiegelt, so dass das Blattgut BN dauerhaft vom Verpackungsmaterial 30 umschlossen ist (Figur 1c). Dazu kann die Versiegelungseinheit 50, 51 eine Klemmstelle 52 aufweisen, an der das Verpackungsmaterial 30 zu Beginn des Verpackungsvorgangs festgeklemmt ist. Die Versiegelungseinheit 50, 51 kann beispielsweise von einer beweglichen Einheit 50 und einer feststehenden Einheit 51 gebildet werden, wobei eine oder beide Einheiten beheizbar sind. Mittels der in der oder den Einheiten der Versiegelungseinheit 50, 51 erzeugten Wärme kann ein temperaturaktivierbarer Kleber im Verpackungsmaterial 30 aktiviert werden, um das Verpackungsmaterial zu versiegeln. Nach der Versiegelung des Verpackungsmaterials 30 durch die Versiegelungseinheit 50, 51 wird das Verpackungsmaterial 30 in Richtung zu dem verpackten Blattgut BN abgetrennt, so dass das verpackte Blattgut BN entnommen werden kann. Für nachfolgende Verpackungsvorgänge wird das Verpackungsmaterial 30 weiter an der Klemmstelle 52 festgeklemmt. Nach Entnahme der verpackten Blattgut BN wird die Versieglungseinheit 50, 51, gesteuert durch die Steuereinrichtung 40, in die in Figur 1a dargestellte Position zurückgeführt, so dass weiteres Blattgut verpackt werden kann.

Während der zuvor beschriebenen Verpackung des Blattguts BN mit dem Verpackungsmaterial 30 wird von der Steuereinrichtung 40 überwacht, ob Verpackungsmaterial 30 von der Rolle 31 abgewickelt wird. Dazu ist an der Rolle 31 bzw. der Achse 32 eine Überwachungseinrichtung 33 angeordnet, nämlich ein Drehgeber. Bei dem Drehgeber 33 kann es sich beispielsweise um einen elektrischen, magnetischen, mechanischen oder optischen Drehgeber handeln, oder jeden anderen Aufbau, der geeignet ist, die Drehung der Rolle 31 zu erfassen.

Wird von der Steuereinrichtung 40 während der Verpackung durch Auswertung des Signals des Drehgebers 33 ermittelt, dass sich die Rolle 31 dreht, ist das für die Verpackung erforderliche Verpackungsmaterial 30 auf der Rolle 31 vorhanden, so dass die Verpackung des Blattguts BN durchgeführt werden kann.

Wird von der Steuereinrichtung 40 während der Verpackung durch Auswertung des Signals des Drehgebers 33 ermittelt, dass sich die Rolle 31 nicht dreht, ist das für die Verpackung erforderliche Verpackungsmaterial 30 nicht auf der Rolle 31 vorhanden, so dass die Verpackung des Blattguts BN nicht durchgeführt werden kann.

In diesem Fall kann es vorgesehen sein, dass die Steuereinrichtung 40 den Verpackungsvorgang beendet, d. h. insbesondere den Antrieb 21 des Schiebers 20 anhält und den Schieber 20 mittels des Antriebs 21 gegebenenfalls in seine Ausgangsposition zurückführt.

Es kann aber auch vorgesehen sein, durch entsprechende konstruktive Gestaltung der Vorrichtung für die Verpackung von Blattgut, dass das Verpackungsmaterial 30 für einen eingeleiteten Verpackungsvorgang ausreicht, auch wenn das Verpackungsmaterial 30 vollständig von der Rolle 31 abgewickelt ist. Dazu wird die Distanz zwischen Rolle 31 und dem aus den Leitblechen 10 gebildetem Kanal so bemessen, dass das dort noch vorhandene Verpackungsmaterial 30 ausreicht, um den begonnenen Verpackungsvorgang vervollständigen zu können.

Zusätzlich kann es vorgesehen sein, dass die Steuereinrichtung 40 bei Erkennen des Fehlens von Verpackungsmaterial 30 auf der Rolle 31 einen Hinweis für eine Bedienperson erzeugt und diesen mittels einer Anzeigeeinrichtung 41 anzeigt. Hinweis und Anzeigeeinrichtung 41 können akustisch und/ oder optisch ausgestaltet sein. Beispielsweise kann ein Signalton ertönen oder eine Klartextanzeige, z. B. "Bitte neue Rolle Verpackungsmaterial einlegen", dargestellt werden.

Zur Ermittlung des Vorhandenseins von Verpackungsmaterial 30 auf der Rolle 31 durch Auswertung der Signale des Drehgebers 33 kann es vorgesehen sein, dass die Steuereinrichtung 40 die Signale des Drehgebers 33 gleichzeitig dann auswertet, während die Steuereinrichtung 40 den Antrieb 21 des Schiebers 20 zur Verpackung des Blattguts BN ansteuert. Ebenso ist es möglich, dass der Schieber 20 einen Längsgeber 22 aufweist, der während der Bewegung des Schiebers 20 durch den Antrieb 21 ein Signal erzeugt. Die Steuereinrichtung 40 wertet dann, beim Vorliegen eines Signals des Längsgebers 22, aus, ob auch der Drehgeber 33 ein Signal liefert, aus dem die Drehung der Rolle 32 abgeleitet werden kann.

Es ist auch möglich bereits frühzeitig zu erkennen, dass das Verpackungsmaterial 30 in Kürze aufgebraucht sein wird. Dazu werden die bekannten Formgrößen der Vorrichtung für die Verpackung von Blattgut von der Steuereinrichtung 40 ausgewertet, die einen Rückschluss auf die noch vorhandene Menge an Verpackungsmaterial 30 erlauben. Zu diesen Formgrößen zählt unter anderem die Geschwindigkeit mit der das zu verpackende Blattgut BN von Antrieb 21 und Schieber bewegt wird, die Größe des Stapels der zu verpackenden Blattguts BN, die Durchmesser einer neuen (vollen) und leeren Rolle 31 Verpackungsmaterial.

Zur Ermittlung einer noch vorhandenen Menge von Verpackungsmaterial 30 wird von der Steuereinrichtung 40 ausgewertet, mit welcher Drehgeschwindigkeit sich die Rolle 31 dreht, wenn das Verpackungsmaterial 30 während der Verpackung von Blattgut BN von der Rolle 31 abgewickelt wird, bzw. wie viele Umdrehungen der Rolle 31 pro Verpackungsvorgang erforderlich sind. Hintergrund dabei ist, dass eine neue (volle) Rolle 31 anfangs, d. h. wenn noch kein Verpackungsmaterial 30 von ihr abgewickelt wurde, einen bekannten, größeren Durchmesser aufweist, als nach einigen Verpackungsvorgängen. Mit zunehmender Anzahl von Verpackungsvorgängen verringert sich der Durchmesser der Rolle 31 weiter, so dass für jeden weiteren Verpackungsvorgang eine größere Zahl von Umdrehungen der Rolle 31 erforderlich ist, bzw. sich eine größere Drehgeschwindigkeit der Rolle 31 ergibt, als bei einer neuen (vollen) Rolle 31 oder bei vorherigen Verpackungsvorgängen. Somit kann die Steuereinrichtung 40 durch Auswertung des Signals des Drehgebers 33 aus der Drehgeschwindigkeit, insbesondere der Veränderung der Drehgeschwindigkeit von Verpackungsvorgang zu Verpackungsvorgang bzw. der Anzahl von Umdrehungen der Rolle 31 pro Verpackungsvorgang ermitteln, wieviel Verpackungsmaterial 30 noch auf der Rolle 31 vorhanden ist. Da auch der Durchmesser einer leeren Rolle 31, d. h. ohne Verpackungsmaterial, bekannt ist und damit die sich für die Drehung der Rolle 31 vorgegebenen Formgrößen für Drehgeschwindigkeit und Anzahl von Umdrehungen der Rolle 31 pro Verpackungsvorgang, kann die Steuereinrichtung 40 anhand der jeweils ermittelten Drehgeschwindigkeit bzw. der Umdrehungen pro Verpackungsvorgang ermitteln, wieviel Verpackungsmaterial 30 jeweils noch auf der Rolle 31 vorhanden ist.

Damit kann die Steuereinrichtung 40 bereits vor dem vollständigen Verbrauch des Verpackungsmaterials 30 einen Hinweis erzeugen und einer Bedienperson mittels der Anzeigeeinrichtung 41 signalisieren, dass baldmöglichst eine neue Rolle Verpackungsmaterial einzulegen ist.

## Patentansprüche

1. Vorrichtung für die Verpackung von Blattgut (BN), insbesondere von Banknoten, Gutscheinen, Schecks, Trennkarten usw., mit
einer Verpackungseinrichtung (10 bis 52), für die Verpackung des Blattguts (BN) mit von einer auf einer Achse (32) gelagerten Rolle (31) gespendetem Verpackungsmaterial (30), und
einer die Vorrichtung steuernden Steuereinrichtung (40),
**gekennzeichnet durch**
eine Überwachungseinrichtung (33) für das Verpackungsmaterial (30),
die von einem Drehgeber gebildet wird, wobei die Steuereinrichtung (40) so ausgebildet ist, dass ein Signal der Überwachungseinrichtung (33) von der Steuereinrichtung (40) während der Verpackung von Blattgut (BN) ausgewertet wird, um daraus abzuleiten, ob Verpackungsmaterial (30) auf der Rolle (31) vorhanden ist, wobei,
falls die Steuereinrichtung (40) während der Verpackung durch Auswertung des Signals des Drehgebers (33) ermittelt, dass sich die Rolle (31) dreht und das für die Verpackung erforderliche Verpackungsmaterial (30)
auf der Rolle (31) vorhanden ist, so dass die Verpackung des Blattguts (BN) durchgeführt werden kann, und
falls die Steuereinrichtung (40) während der Verpackung durch Auswertung des Signals des Drehgebers (33) ermittelt, dass sich die Rolle (31) nicht dreht, das für die Verpackung erforderliche Verpackungsmaterial (30) nicht auf der Rolle (31) vorhanden ist, so dass die Verpackung des Blattguts (BN) nicht durchgeführt werden kann, so dass die Steuereinrichtung (40) den Verpackungsvorgang beendet, oder
dass die Steuereinrichtung (40) den Verpackungsvorgang nicht beendet, da es durch konstruktive Gestaltung der Vorrichtung vorgesehen ist, dass das Verpackungsmaterial (30) für einen eingeleiteten Verpackungsvorgang ausreicht, auch wenn das Verpackungsmaterial (30) vollständig von der Rolle (31) abgewickelt ist, indem die Distanz zwischen der Rolle (31) und einem aus Leitblechen (10) gebildetem Kanal, in dem das Blattgut (BN) beim Einschieben vom Verpackungsmaterial (30) umschlungen wird, das von der auf der Achse (32) gelagerten Rolle (31) abgewickelt wird, so bemessen ist, dass das dort noch vorhandene Verpackungsmaterial (30) ausreicht, um den begonnenen Verpackungsvorgang zu vervollständigen.

2. Vorrichtung nach Anspruch 1, wobei das Blattgut (BN) zur Verpackung von einem Antrieb (21) und einem Schieber (20) bewegt wird und dabei vom Verpackungsmaterial (30) umschlossen wird, und die Steuereinrichtung (40) das Signal der Überwachungseinrichtung (33) auswertet, während der Antrieb (21) aktiv ist.

3. Vorrichtung nach Anspruch 1, wobei das Blattgut (BN) zur Verpackung von einem Antrieb (21) und einem Schieber (20) mit einem Lineargeber (22) bewegt wird und dabei vom Verpackungsmaterial (30) umschlossen wird, und die Steuereinrichtung (40) das Signal der Überwachungseinrichtung (33) auswertet, während der Lineargeber (22) ein Signal der Bewegung des Schiebers (20) liefert.

4. Vorrichtung nach einem der Ansprüche 1 bis 3, wobei die Vorrichtung eine von der Steuereinrichtung (40) gesteuerte Anzeigeeinrichtung (41) aufweist.

5. Vorrichtung nach Anspruch 4, wobei die Anzeigeeinrichtung (41), gesteuert von der Steuereinrichtung (40), eine Warnung ausgibt, falls kein Verpackungsmaterial (30) mehr auf der Rolle (31) vorhanden ist.

## Claims

1. Apparatus for packaging sheet material (BN), in particular banknotes, vouchers, cheques, separating cards etc., comprising
a packaging device (10 to 52) for packaging the sheet material (BN) with packaging material (30) dispensed from a roll (31) mounted on a shaft (32), and
a control device (40) for controlling the apparatus, **characterized by** a monitoring device (33) for the packaging material (30), the monitoring device being formed by a rotary encoder, wherein the control device (40) is designed such that a signal from the monitoring device (33) is evaluated by the control device (40) during the packaging of sheet material (BN) in order to derive therefrom whether packaging material (30) is present on the roll (31), wherein,
if the control device (40), during the packaging, ascertains by evaluation of the signal from the rotary encoder (33) that the roll (31) is rotating, the packaging material (30) required for the packaging is present on the roll (31), so that the packaging of the sheet material (BN) can be carried out, and,
if the control device (40), during the packaging, ascertains by evaluation of the signal from the rotary encoder (33) that the roll (31) is not rotating, the packaging material (30) required for the packaging is not present on the roll (31), so that the packaging of the sheet material (BN) cannot be carried out, and therefore the control device (40) terminates the packaging process, or the control device (40) does not terminate the packaging process since it is provided owing to the structural design of the apparatus that the packaging material (30) is sufficient for a packaging process that is underway, even if the packaging material (30) has been fully unwound from the roll (31), by way of the distance between the roll (31) and a channel formed from guide plates (10) and in which the sheet material (BN), when it is inserted, is wrapped with packaging material (30) that has been unwound from the roll (31) mounted on the shaft (32) being such that the packaging material (30) still present there is sufficient to complete the packaging process that has been started.

2. Apparatus according to Claim 1, wherein the sheet material (BN) for packaging is moved by a drive (21) and a slide (20) and in the process is enclosed by the packaging material (30), and the control device (40) evaluates the signal from the monitoring device (33) while the drive (21) is active.

3. Apparatus according to Claim 1, wherein the sheet material (BN) for packaging is moved by a drive (21) and a slide (20) with a linear encoder (22) and in the process is enclosed by the packaging material (30), and the control device (40) evaluates the signal from the monitoring device (33) while the linear encoder (22) delivers a signal relating to the movement of the slide (20) .

4. Apparatus according to any of Claims 1 to 3, wherein the apparatus has a display device (41) controlled by the control device (40).

5. Apparatus according to Claim 4, wherein the display device (41) emits a warning, in a manner controlled by the control device (40), if there is no more packaging material (30) on the roll (31).

## Revendications

1. Dispositif destiné à emballer un article en feuille (BN), en particulier des billets de banque, des bons, des chèques, des cartes de séparation, etc., ledit dispositif comprenant un module d'emballage (10 à 52) destiné à emballer l'article en feuille (BN) avec une matière d'emballage (30) délivrée par un rouleau (31) monté sur un axe (32), et
un module de commande (40) commandant le dispositif, **caractérisé par**
un module de surveillance (33) qui est destiné à la matière d'emballage (30) et qui est formé par un codeur rotatif, le module de commande (40) étant conçu de telle sorte qu'un signal du module de surveillance (33) soit évalué par le module de commande (40) pendant l'emballage de l'article en feuille (BN) afin d'en déduire si la matière d'emballage (30) est présente sur le rouleau (31),
dans le cas où le module de commande (40) détermine pendant l'emballage par évaluation du signal du codeur rotatif (33) que le rouleau (31) tourne, la matière d'emballage (30) nécessaire à l'emballage est présente sur le rouleau (31) de sorte que l'emballage de l'article en feuille (BN) puisse être effectué, et
dans le cas où le module de commande (40) détermine pendant l'emballage par évaluation du signal du codeur rotatif (33) que le rouleau (31) ne tourne pas, la matière d'emballage (30) nécessaire à l'emballage n'étant pas présente sur le rouleau (31) de sorte que l'emballage de l'article en feuille (BN) ne puisse pas être effectué de sorte que le module de commande (40) termine le processus d'emballage, ou que le module de commande (40) ne termine pas le processus d'emballage, car la conception structurelle du dispositif fait en sorte que la matière d'emballage (30) soit suffisante pour un processus d'emballage lancé, même si la matière d'emballage (30) a été entièrement déroulée du rouleau (31), du fait que la distance entre le rouleau (31) et un canal, qui est formé par des plaques de guidage (10) et dans lequel l'article en feuille (BN), lorsqu'il est inséré, est enroulé par la matière d'emballage (30) qui est déroulée du rouleau (31) monté sur l'axe (32), soit dimensionnée de telle sorte que la matière d'emballage (30) encore présente soit suffisante pour achever le processus d'emballage commencé.

2. Dispositif selon la revendication 1, l'article en feuille (BN) destiné à être emballé étant déplacé par un entraînement (21) et un coulisseau (20) et étant ainsi enfermé par la matière d'emballage (30), et le module de commande (40) évaluant le signal du module de surveillance (33) pendant que l'entraînement (21) est actif.

3. Dispositif selon la revendication 1, l'article en feuille (BN) destiné à être emballé étant déplacé par un entraînement (21) et un coulisseau (20) à l'aide d'un codeur linéaire (22) et étant ainsi entouré par la matière d'emballage (30), et le module de commande (40) évaluant le signal du module de surveillance (33) pendant que le codeur linéaire (22) délivre un signal de mouvement du coulisseau (20).

4. Dispositif selon l'une des revendications 1 à 3, le dispositif comportant un module d'affichage (41) commandé par le module de commande (40).

5. Dispositif selon la revendication 4, le module d'affichage (41), commandé par le module de commande (40), délivrant un avertissement dans le cas où il n'y a plus de matière d'emballage (30) sur le rouleau (31).
